# EUROPÄISCHE PATENTSCHRIFT

(11) **EP 0 133 299 B1**
(45) Veröffentlichungstag und Bekanntmachung des Hinweises auf die Patenterteilung: **23.12.1987**
(21) Anmeldenummer: 84108874.3
(22) Anmeldetag: 26.07.1984
(51) Int. Cl.: F21V 17/00

(54) **Leuchtengehäuse mit aufgesteckten Stirnwänden**
Housing for a lighting fixture with attached end walls
Boîtier d'armature lumineuse à parois d'extrémité rapportées

(30) Priorität: 29.07.1983 DE 3327392
(43) Veröffentlichungstag der Anmeldung: 20.02.1985
(73) Patentinhaber: SIEMENS AKTIENGESELLSCHAFT, 80333 München (DE)
(72) Erfinder: Brüggemann, Jürgen, D-8225 Traunreut (DE); Lauckhardt, Gerhard, D-8221 St. Georgen (DE); Wüst, Otto, D-8225 Traunreut (DE); Muthmann, Gerd, D-8225 Traunreut (DE)

## Beschreibung

Die Erfindung betrifft ein Leuchtengehäuse gemäß Oberbegriff von Anspruch 1, bei dem also ein erstes Gehäuseteil mit Stirnwänden durch einrastende Steckverbindungen an einem zweiten, rinnenförmigen Gehäuseteil gehalten ist. Solche Steckverbindungen ermöglichen eine weitgehend werkzeuglose Montage und sind auch bei Verwendung von vorbeschichtetem Blech brauchbar.

Um eine feste Verbindung der so zusammengesteckten Gehäuseteile in Arretierstellung zu gewährleisten, muß der Bewegungsspielraum zwischen den beiden Gehäuseteilen in zwei einander entgegengesetzten Richtungen eng begrenzt sein : Bei einer aus der CH-A-539 817 bekannten Steckverbindung federn einerseits Rastnasen des einen Gehäuseteiles in zugeordnete Rastlöcher des anderen Gehäuseteiles und verhindern so ein Auseinanderziehen der Gehäuseteile. In der anderen Richtung stößt die Endkante des einen Gehäuseteiles an die Stirnwand des anderen Gehäuseteiles.

Bei einer solchen Steckverbindung treten jedoch bei Seserienproduktion praktisch nicht zu bewältigende Toleranzprobleme auf, weil der Abstand zwischen der als Anschlag wirkenden Stirnwand und dem Rastloch mit Rastkante in dem abgewinkelten Randbereich durch einen Biegevorgang bestimmt ist, der auf einen vorangegangenen Stanzschritt folgt. Man müßte daher entweder mit großen Toleranzen arbeiten und dann in vielen Fällen eine lose sitzende Stirnwand in Kauf nehmen oder sich bei kleinen Toleranzen mit einer großen Ausschußrate abfinden, weil sich die Gehäuseteile nicht bis in die Arretierstellung zusammenstecken lassen.

Der Erfindung liegt daher die Aufgabe zugrunde, die Steckverbindung zwischen Gehäuseteilen gemäß Oberbegriff von Anspruch 1 so weiterzubilden, daß mit den bei industrieller Serienfertigung einhaltbaren Toleranzen ein fester Sitz der zusammengesteckten Gehäuseteile praktisch ohne Nacharbeit erzielbar ist.

Die Lösung dieser Aufgabe ist im kennzeichnenden Teil von Anspruch 1 angegeben. Sie beruht darauf, daß die mit dem Biegen des Randstreifens gegenüber der Stirnwand des zweiten Gehäuseteiles verbundenen Toleranzen keinen Einfluß mehr auf die Steckverbindung haben, weil bei der Erfindung eine gesonderte Anschlagstufe vorgesehen ist, die in einem Arbeitsgang mit demselben Stanzwerkzeug gefertigt wird wie Rastnase und Rastloch ; dementsprechend können sehr kleine Toleranzen exakt eingehalten werden.

Im Rahmen der Erfindung können Anschlagkante/Anschlagstufe einerseits und Arretierkante/Rastkante andererseits in Zusammensteckrichtung der beiden Gehäuseteile hintereinander oder quer zu dieser Richtung seitlich versetzt angeordnet sein ; letztere Ausführungsform hat den Vorteil, daß Bleche mit einer geringeren Elastizität verwendbar sind.

Zwei Ausführungsbeispiele der Erfindung werden anhand der Figuren näher erläutert, wobei jeweils nur eine der zahlreichen Steckverbindungen zwischen den Gehäuseteilen dargestellt sind ; es zeigen :

- Die Figuren 1 bis 4 ein erstes Ausführungsbeispiel einer Steckverbindung und zwar
Fig. 1 einen Querschnitt durch die zusammengesteckten Gehäuseteile in Arretierstellung entlang Linie I-I in Fig. 2,
Fig. 2 eine Draufsicht auf die Steckverbindung nach Fig. 1 in Richtung des Pfeiles 11,
Fig. 3 die beiden an einer Steckverbindung beteiligten Gehäuseteile vor dem Zusammenstecken,
Fig. 4 einen Querschnitt durch die Teile in Fig. 3 entlang Linie IV-IV,
Figuren 5 bis 10 ein zweites Ausführungsbeispiel der Erfindung und zwar
Fig. 5 eine Draufsicht auf die an einer Steckverbindung beteiligten Gehäuseteile vor dem Zusammenstecken,
Fig. 6 einen Querschnitt entlang Linie VI-VI in Fig. 5, 9 nach dem Zusammenstecken,
Fig. 7 einen Querschnitt entlang Linie VII-VII in Fig. 5, 9 nach dem Zusammenstecken,
Fig. 8 einen Querschnitt entlang Linie VIII-VIII in Fig. 5, 9 nach dem Zusammenstecken der Gehäuseteile,
Fig. 9 eine Seitenansicht auf die Randausbildung einer Ecke der zusammengesteckten Gehäuseteile in vergrößerter Darstellung und
Fig. 10 einen Schnitt entlang Linie X-X in Fig. 9.

Der mit dem Randbereich des ersten Gehäuseteiles 1 ; 1.1 zu verbindende zweite Gehäuseteil 2 ; 2.1 hat eine Stirnwand 25 ; 25.1 mit abgewinkeltem Randstreifen 20 ; 20.1, der den Randbereich des ersten Gehäuseteiles übergreift. Bei der Ausführungsform nach den Fig. 1 bis 4 ist aus dem Randstreifen 20 des zweiten Gehäuseteiles eine in der Draufsicht trapezförmige Zunge 22 an drei Seiten herausgeschnitten und nach innen in das Gehäuse hineingebogen, wobei sie über eine etwa senkrecht zur Gehäuselängsachse L und parallel zur Stirnwand 25 verlaufende Anschlagstufe 220 mit dem Randstreifen 20 in Verbindung steht. Durch das Herausbiegen dieser Zunge entsteht zugleich ein Rastloch 21 mit einer Arretierkante 211 und einer Lochlänge e zwischen der Anschlagstufe 220 und der parallel dazu verlaufenden Arretierkante 211.

Der ebene Randbereich des ersten Gehäuseteiles 1 hat je Steckverbindung ein ebenes Einsteckteil 10, aus dem eine Rastnase 11 mit einer Rastkante 111 so herausgeschnitten und nach außen gedrückt ist, daß die Rastkante 111 von einer Endkante 13 des Gehäuseteiles 1 wegweist. Diese Rastkante 111 verläuft in einem Arretierabstand a parallel zu einer Anschlagkante 12 und diese wiederum in einem Abstand b zu der Endkante 13 des Gehäuseteiles 1, das hierzu je Steckverbindung eine trapezförmige Ausklinkung 100 hat (Fig. 3).

Notwendige und ausreichende Bedingung für einen festen Sitz ist jetzt nur noch, daß der Arretierabstand a immer geringfügig kleiner als die Lochlänge e im Randstreifen 20 ist und daß die Endkante 13 des Gehäuseteiles einen so großen Stirnabstand c von der Innenseite der Stirnwand 25 hat, daß die in Fig. 1 dargestellte Arretierstellung der zusammengesteckten Gehäuseteile nur durch das Anliegen der Anschlagkante 12 auf der Anschlagstufe 220 bestimmt ist. Hierzu muß der Stirnabstand c ausreichend größer als der Krümmungsradius im Übergang der Stirnwand 25 zu ihrem Randstreifen 20 gewählt sein, so daß die unvermeidlich großen Fertigungstoleranzen für das Abbiegen des Randstreifens 20 von der Stirnwand 25 nicht mehr stören. Für den festen Sitz der beiden Gehäuseteile sind nur noch die Toleranzen des Arretierabstandes a in dem einen Gehäuseteil und die der Lochlänge e in dem anderen Gehäuseteil von Bedeutung. Diese sind aber jeweils durch die Abmessungen eines einzigen Stanz- und/oder Prägewerkzeuges bestimmt, so daß diese Toleranzen auch in der Großserie entsprechend klein gehalten werden können.

Um das Zusammenstecken der Gehäuseteile zu erleichtern und zugleich eine verbesserte Halterung zu gewährleisten, hat die Zunge 22 im Querschnitt S-Form mit einem nach unten gerichteten Anlaufschenkel 221 und ist aus dem Randstreifen 20 nur soweit herausgebogen, daß die Anschlagkante 12 des Gehäuseteiles beim Zusammenstecken zunächst gegen den Anlaufschenkel 221 stößt, diesen jedoch nach unten wegdrückt. Wenn dann die Anschlagkante 12 an der Anschlagstufe 220 anliegt, wird das Einsteckteil 10 durch die Zunge 22 gegen die Unterseite des Randstreifens 20 gedrückt, wobei die Rastkante 111 der Rastnase 11 hinter der Arretierkante 211 des Rastloches 21 einschnappt, so daß das Gehäuseteil 2 nicht mehr von dem Gehäuseteil 1 abziehbar ist (Fig. 1).

Bei der Ausführungsform nach den Fig. 5 bis 10 sind Rastnase 21.1 mit Rastkante 211.1 einerseits - und ein Lappen 23.1 mit Anschlagstufe 220.1 andererseits in dem Randstreifen 20.1 des zweiten Gehäuseteiles 2.1 zu beiden Seiten des Einsteckschlitzes angeordnet, der von dem Randstreifen 20.1 und der aus diesem herausgeschnittenen und herausgebogenen Zunge 22.1 gebildet ist (Fig. 5). Rastnase 21.1 und Lappen 23.1 sind jeweils gegen die Innenseite des Gehäuses gebogen (vgl. Fig. 6 und 8) und so in dem Randstreifen 20.1 angeordnet, daß Rastkante 211.1 und Anschlagstufe 220.1 von entgegengesetzten Seiten gegen eine Bezugslinie B gerichtet sind und zu dieser parallel verlaufen, die quer zur Längsachse L des Leuchtengehäuses angeordnet ist. Vorzugsweise fällt die Rastkante 211.1 mit dieser Bezugslinie B zusammen, wogegen die Anschlagstufe 220.1 einen Toleranzabstand von etwa 0,1 bis 0,2 mm von dieser Bezugslinie hat.

Wie bei dem ersten Ausführungsbeispiel so weist auch hier der erste Gehäuseteil 1.1 im Randbereich eine Ausklinkung 100 mit einer Anschlagkante 12.1 auf, die in einem Abstand b parallel zu der Endkante 13.1 dieses Gehäuseteiles verläuft. Seitlich neben dieser Ausklinkung befindet sich ein viereckiges Rastloch 11.1 mit einer Arretierkante 111.1, die mit der Anschlagkante 12.1 fluchtet.

Bei Einhaltung der anhand des ersten Ausführungsbeispieles erläuterten Toleranzverhältnisse, also insbesondere bei einem ausreichend großen Stirnabstand c - vgl. Fig. 8. - ist bei dieser Ausführungsform ein noch besserer Sitz der Gehäuseteile erreichbar..Dies ist darauf zurückzuführen, daß hierbei die Anschlagstufe 220.1 im wesentlichen eine Schnittkante und nicht - wie bei der ersten Ausführungsform -eine Biegekante ist. Ferner kann hierbei mit Blechen geringerer Elastizität gearbeitet werden.

Bei einem Leuchtengehäuse sollen die die Lichtaustrittsöffnung umschließenden quer und längs verlaufenden Gehäuseränder möglichst lückenlos gegeneinanderstoßen, eine Bedingung, die bei zusammengesteckten Gehäuseteilen schwer zu erfüllen ist, zumal die Gehäuseränder mechanisch besonders stark beansprucht sind. In feden Fig. 9 und 10 ist eine Verbindung der Gehäuseränder 16.1, 26.1 der beiden Gehäuseteile 1.1 und 2.1 dargestellt, die die gestellten Forderungen unter allen praktisch vorkommenden Belastungen erfüllt. Diese Verbindung kann dabei zusammen mit der zuvor erläuterten Steckverbindung aber auch unabhängig davon mit einer anderen Verbindung der Gehäuseteile verwendet werden.

In Fig. 9 ist ein Stück des U-förmig gestalteten Gehäuserandes 16.1 weggebrochen und so eine keilförmige Aussparung 15.1 in einem Randstreifen der dahinterliegenden Seitenwand sichtbar. Diese Aussparung hat eine Schnittkante 151.1, die gegenüber dem zweiten Gehäuseteil 2.1 um einen Keilwinkel a geneigt ist, dessen Spitze gegen den Gehäuserand 26.1 gerichtet ist.

Der zweite Gehäuseteil 20.1 hat hinter dem Randstreifen des ersten Gehäuseteiles mit der Aussparung 15.1 einen keilförmigen Verbindungslappen 24.1 mit einer Schnittkante 241.1, die gegen das zweite Gehäuseteil 2.1 um einen Keilwinkel β geneigt ist, dessen Spitze ebenfalls gegen den Gehäuserand 26.1 gerichtet ist (Fig. 9) ; dabei ist dieser Keilwinkel ß etwas kleiner als der Keilwinkel a der Aussparung. Zur festen Montage wird dann der Verbindungslappen 24.1 durch die Aussparung 15.1 hindurch in Richtung eines in Fig. 10 eingezeichneten Pfeiles in die dort dargestellte Endlage gebogen, wobei die Schnittkante 241.1 gegen die Schnittkante 151.1 der Aussparung 15.1 drückt und auf dieser Schnittkante entlanggleitet : Dabei wird der Gehäuserand 16.1 des ersten Gehäuseteiles 1.1 in Richtung des Pfeiles P fest gegen den Gehäuserand 26.1 des zweiten Gehäuseteiles 2.1 gezogen und in dieser Lage gehalten, wobei eine in eine Tasche 27.1 ragende Stecklasche 14.1 für zusätzliche Stabilität sorgt.

Durch das Zusammenwirken der Schnittkanten und/oder ihres Stanzgrates gewährleistet die Erfindung auch eine ausgezeichnete elektrische Verbindung der zusammengesteckten Gehäuseteile, auch wenn diese aus vorbeschichtetem Blech gefertigt sind.

### Bezugszeichenliste

## Patentansprüche

1. Leuchtengehäuse
mit einem rinnenförmigen, aus Boden- und Seitenwandungen gebildeten ersten Gehäuseteil (1 ; 1.1) mit einer Längsachse (L) und quer dazu verlaufenden Endkanten (13 ; 13.1),
mit einem quer zur Gehäuselängsachse (L) verlaufenden zweiten Gehäuseteil (2 ; 2.1), der den ersten Gehäuseteil stirnseitig durch eine Stirnwand (25 ; 25.1) abschließt und der einen abgewinkelten Randstreifen (20 ; (20.1) hat, der einen angrenzenden Randbereich des ersten Gehäuseteiles (1 ; 1.1) übergreift,
mit mehreren Steckverbindungen zwischen den beiden Gehäuseteilen, von denen jede einen Einsteckteil (10 ; 10.1) und einen diesen aufneh₋ menden Einsteckschlitz sowie eine Rastkante (111 ; 211.1) und eine zugehörige Arretierkante (211 ; 111.1) aufweist,
und wobei die beiden Gehäuseteile in Arretierstellung dadurch gesichert sind, daß die Rastkanten des einen Gehäuseteiles an den Arretierkanten des anderen Gehäuseteiles anliegen, dadurch gekennzeichnet,
daß der eine Gehäuseteil (1 ; 1.1) im Abstand (b) von seiner Endkante (13 ; 13.1) eine Anschlagkante (12 ; 12.1) hat, die in der Arretierstellung der Gehäuseteile an einer Anschlagstufe (220 ; 220.1) des anderen Gehäuseteiles (2 ; 2.1) anliegt, und daß dieser Abstand (b) um einen Stirnabstand (c) kleiner ist als der Abstand (d) der Anschlagkante (12 ; 12.1) von der Stirnwand (25 ; 25.1).

2. Leuchtengehäuse nach Anspruch 1, dadurch gekennzeichnet, daß der Stirnabstand (c) der Endkante (13) von der Innenseite des zweiten Gehäuseteiles gleich oder größer als der innere Biegeradius zwischen Stirnwand (25 ; 25.1) und dem Randstreifen (20 ; 20.1) dieses zweiten Gehäuseteiles (2 ; 2.1) ist.

3. Leuchtengehäuse nach Anspruch 1 oder 2, dadurch gekennzeichnet, daß jeder Einsteckschlitz vom Randstreifen (20) des zweiten Gehäuseteiles (2) und einer innerhalb des ersten Gehäuseteiles (1) liegenden Zunge (22) gebildet ist, die auf drei Seiten aus dem Randstreifen (20) herausgeschnitten ist und damit das Rastloch (21) mit Arretierkante (211) und auf der vierten Seite die parallel zur Stirnwand (25) verlaufende Anschlagstufe (220) bildet, daß die Rastnase (11) in dem Einsteckteil (10) im ebenen Randbereich des ersten Gehäuseteiles (1) liegt und jeweils mit einer Rastkante (111) nach außen gegen die Arretierkante (211) des zweiten Gehäuseteiles (2) herausragt, und daß die Rastkante (111) in einem Arretierabstand (a) parallel zu der Anschlagkante (12) des Einsteckteiles und senkrecht zur Längsachse (L) des ersten Gehäuseteiles (1) verläuft.

4. Leuchtengehäuse nach Anspruch 1 oder 2, dadurch gekennzeichnet, daß das Rastloch (11.1) in dem ersten Gehäuseteil (1.1) und die zugehörige Rastnase (21.1) im Randstreifen (20.1) des zweiten Gehäuseteiles (2.1) angeordnet ist, und zwar seitlich versetzt neben dem Einsteckschlitz, der zwischen dem Randstreifen (20.1) und einer aus ihm herausgebogenen Zunge (22.1) liegt.

5. Leuchtengehäuse nach Anspruch 4, dadurch gekennzeichnet, daß die Anschlagstufe (220.1) die Schnittkante eines aus dem Randstreifen (20.1) des zweiten Gehäuseteiles (2.1) gegen das erste Gehäuseteil (1.1) herausgebogenen Lappens (23.1) ist, der in dem Randstreifen (20.1) seitlich versetzt neben der Rastnase (21.1) so angeordnet ist, daß seine Anschlagstufe (220.1) und die Rastkante (211.1) der Rastnase (21.1) parallel zu einer Bezugslinie (B) verlaufen und von entgegengesetzten Seiten gegen diese gerichtet sind, und daß diese Bezugslinie quer zur Längsachse (L) des Leuchtengehäuses verläuft.

6. Leuchtengehäuse nach Anspruch 5, dadurch gekennzeichnet, daß die Zunge (22.1) des Einsteckschlitzes zwischen Rastnase (21.1) und Lappen (23.1) liegt.

7. Leuchtengehäuse mit einem rinnenförmigen ersten Gehäuseteil (1, 1.1) und einem dieses stirnseitig abschließenden zweiten Gehäuseteil (2. 2.1), wobei die Gehäuseteile durch verrastende Steckverbindungen miteinander verbunden sind und das Gehäuse einen die Lichtaustrittsöffnung umschließenden Gehäuserand (16.1, 26.1) aufweist, insbesondere nach einem der Ansprüche 1 bis 6, dadurch gekennzeichnet,
daß die beiden in einer Ecke des Gehäuses zusammenstoßenden Gehäuseteile (1.1, 2.1) in übereinanderliegenden Randstreifen eine keilförmige Aussparung (15.1) bzw. einen keilförmigen Verbindungslappen (24.1) aufweisen,
daß der erste Gehäuseteil (1.1) die Aussparung (15.1) mit einer Schrägkante (151.1) aufweist, welche mit der Längsachse dieses Gehäuseteils (1.1) einen Kantenwinkel (a) einschließt, dessen Spitze gegen das stirnseitige Ende des Gehäuserandes (16.1) des ersten Gehäuseteils (1.1) gerichtet ist,
daß der Verbindungslappen (24.1) auf dem zweiten Gehäuseteil (2.1) liegt und ebenfalls eine Schrägkante (241.1) aufweist, welche mit der Längsachse des ersten Gehäuseteils (1.1) einen Kantenwinkel (ß) einschließt, dessen Spitze gegen das stirnseitige Ende des Gehäuserandes (16.1) des ersten Gehäuseteils (1.1) gerichtet ist,
daß der Keilwinkel (ß) der Schrägkante (241.1) des Verbindungslappens (24.1) größer als der Keilwinkel (et) der Schrägkante (151.1) der Aussparung (15.1) ist, und daß der Verbindungslappen (24.1) des zweiten Gehäuseteils in die Aussparung (15.1) des ersten Gehäuseteils hineingebogen ist und sich dabei mit seiner Schrägkante (241.1) gegen die Schrägkante (151.1) der Aussparung (15.1) abstützt.

## Claims

1. A housing for a light fitting
with a channel-like first housing part (1 ; 1.1) formed from floor and side walls, with a longitudinal axis (L) and end edges (13: 13.1) running transversely thereto,
with a second housing part (2 ; 2.1) extending transversely to the longitudinal axis of the housing, which closes the primary housing part at one end by means of an end-wall (25 ; 25.1) and which has an angled edge strip (20 ; 20.1), which overlaps an adjacent peripheral area of the primary housing part (1 ; 1.1).
with several plug connections between the two housing parts, of which each has an insertion piece (10 : 10.1) and a receiving slot to receive this as well as a detent edge (111 ; 211.1) and an accompanying locking abutment (211 ; 111.1),
and whereby the two housing parts are secured in the locked position by means of the detent edges of one housing part lying against the locking abutments of the other housing part, characterised in that
one housing part (1 ; 1.1) has a locating edge (12 ; 12.1) at a distance (b) from.its end edge (13 ; 13.1), which in the locked position of the housing parts lies against a locating step (220 ; 220.1) of the other housing part (2 ; 2.1),
and that this distance (b) is smaller by an end clearance (c) than the distance (d) of the locating edge (12 ; 12.1) from the end-wall (25 ; 25.1).

2. A housing for a light fitting as claimed in Claim 1, characterised in that the end clearance (c) of the end edge (13) from the interior of the second housing part is the same or greater than the inner radius of curvature between end-wall (25 ; 25.1) and the edge strip (20 ; 20.1) of this second housing part (2: 2.1).

3. A housing for a light fitting as claimed in Claim 1 or 2, characterised in that each receiving slot is formed by the marginal strip (20) of the second housing part (2) and a tongue (22) lying inside the first housing part (1), which (the tongue) is struck from the marginal strip (20) on three sides to form the opening (21) and locking abutment (211), and on the fourth side the locating step (220) running parallel to the end-wall, that the detent (11) is situated in the piece to be inserted in the same peripheral area of the first housing part (1) and in each case projects outwards with one detent edge (111) towards the abutment edge (211) of the second housing part (2), and that the detent edge (111) runs at a locking distance (a) parallel to the locating edge (12) of the piece to be inserted and perpendicular to the longitudinal axis (L) of the first housing part (1).

4. A housing for a light fitting as claimed in Claim 1 or 2, characterised in that the opening (11.1) is positioned in the first housing part (1.1) and the accompanying detent (21.1) is positioned in the edge strip (20.1) of the second housing part (2.1), and in fact is laterally displaced next to the slot, which is situated between the marginal strip (20.1) and a tongue (22.1), which is struck therefrom.

5. A housing for a light fitting as claimed in Claim 4, characterised in that the locating step (220.1) is the cut edge of a flap (23.1), which is bent out of the edge strip (20.1) of the second housing part (2.1) towards the first housing part (1.1), and is positioned in the edge strip (20.1), laterally displaced next to the detent (21.1) in such a way that its locating step (220.1) and the detent edge (211.1) of the detent (21.1) run parallel to a reference line (B), and are directed from opposing sides towards this, and that this reference line runs transversely to the longitudinal axis (L) of the housing for the light fitting.

6. A housing for a light fitting as claimed in Claim 5, characterised in that the tongue (22.1) of the slot lies between the detent (21.1) and the flap (23.1

7. A housing for a light fitting with a channel-like first housing part (1, 1.1) and a second housing part (2. 2.1), which closes the first off at its end, whereby the housing parts are connected with each other by locking plug connections and the housing has a housing rim (16.1, 26.1) surrounding the light-exit opening, particularly as in one of Claims 1 to 6, characterised in that
the two housing parts (1.1, 2.1) which meet in one corner of the housing, have, in overlapping marginal strips, a wedge-shaped opening (15.1) or a wedge-shaped connecting flap (24.1),
that the first housing part (1.1) has an opening (15.1) with an inclined edge (151.1), which makes an acute angle (a) with the longitudinal axis of this housing part (1.1), the point of which is directed towards the outwards-facing end of the housing rim (16.1) of the first housing part (1.1),
that the connecting flap (24.1) is situated on the second housing part (2.1) and also has an inclined edge (241.1), which makes an acute angle (0) with the longitudinal axis of the primary housing part (1.1), the point of which is directed towards the outwards-facing end of the housing rim (16.1) of the first housing part (1.1),
that the angle (β) of the inclined edge (241.1) of the connecting flap (24.1) is greater than the angle (a) of the inclined edge (151.1) of the opening (15.1), and that the connecting flap (24.1) of the second housing part is bent into the opening (15.1) of the first housing part and is thus supported at its inclined edge (241.1) against the inclined edge (151.1) of the opening (15.1).

## Revendications

1. Boîtier de luminaire
avec un premier élément de boîtier (1 ; 1.1) en forme de cuvette, constitué par des parois de fond et latérales et présentant un axe longitudinal (L) et des bords d'extrémité (13 ; 13.1) qui s'étendent transversalement à ce dernier,
avec un second élément de boîtier (2 ; 2.1) qui s'étend transversalement à l'axe longitudinal (L) du boîtier, qui ferme frontalement le premier élément de boîtier par une paroi frontale (25 ; 25.1) et qui possède une bande marginale coudée (20 ; 20.1) qui passe sur une plage marginale voisine du premier élément de boîtier (1 ; 1.1),
avec plusieurs liaisons par enfichage entre les deux éléments de boîtier, dont chacune comporte un élément d'enfichage (10 ; 10.1) et une fente d'enfichage recevant ce dernier, ainsi qu'un bord à enclenchement (111 ; 211.2) et un bord d'arrêt associé (211 ; 111.1).
et les deux éléments de boîtier sont assurés dans leur position d'arrêt grâce au fait que les bords à enclenchement de l'un des éléments de boîtier portent contre les bords d'arrêt de l'autre élément de boîtier, caractérisé par le fait
que le premier élément de boîtier (1 ; 1.1) présente, à une distance (b) de son bord d'extrémité (13 ; 13.1), un bord de butée (12 ; 12.1) qui porte, dans la position d'arrêt des éléments de boîtier, contre un épaulement d'arrêt (220 ; 220.1) de l'autre élément de boîtier (2 ; 2.1
et que cette distance (b) est d'une distance frontale (c) plus petite que la distance (d) séparant le bord de butée (12 ; 12.1) de la paroi frontale (24 ; 25.1).

2. Boîtier de luminaire selon la revendication 1, caractérisé par le fait que la distance (c) entre le bord d'extrémité (13) et le côté intérieur du second élément de boîtier est égale ou supérieure au rayon de courbure intérieure entre la paroi frontale (25 ; 25.1) et la bande marginale (20 ; 20.1) de ce second élément de boîtier (2 ; 2.1).

3. Boîtier de luminaire selon la revendication 1 ou 2, caractérisé par le fait que chaque fente d'enfichage est formée par la bande marginale (20) du second élément de boîtier (2) et par une languette (22) située à l'intérieur du premier élément de boîtier (1) et découpée sur trois côtés dans la bande marginale (20), et forme, de ce fait. le trou d'encliquetage (21) à bord d'arrêt (211), et, sur le quatrième côté, l'épaulement de butée (220) qui s'étend parallèlement à la paroi frontale (25), que le bec d'encliquetage (11) ménagé dans l'élément d'enfichage (10), se situe dans la plage marginale plane du premier élément de boîtier (1) et déborde, par un bord d'encliquetage (111) vers l'extérieur et contre le bord d'arrêt (211) du second élément du boîtier (2), et que le bord d'encliquetage (111) s'étend avec une distance d'arrêt (a), parallèlement au bord de butée (12) de l'élément à enfichage et perpendiculairement à l'axe longitudinal (L) du premier élément de boîtier (1).

4. Boîtier de luminaire selon la revendication 1 ou 2, caractérisé par le fait que le trou d'encliquetage (11.1) est prévu dans le premier élément de boîtier (1.1) et le bec d'enclequitage associé (21.1) est disposé dans la bande marginale (20.1) du second élément de boîtier (2.1) et cela avec décalage latéral près de la fente d'enfichage qui se situe entre la bande marginale (20.1) et une languette (22.1) dégagée de celle-ci.

5. Boîtier de luminaire selon la revendication 4, caractérisé par le fait que l'épaulement de butée (220.1) est constitué par le bord de découpage d'une languette (23.1) détachée de la bande marginale (20.1) du second élément de boîtier (2.1) en direction du premier élément de boîtier (1.1), ladite languette étant disposée dans la bande marginale (20.1) avec décalage latéral, près du bec d'enclequitage (21.1) de manière que son épaulement de butée (220.1) et le bord d'enclequitage (211.1) du bec d'enclequitage (21.1) s'étendent parallèlement à une ligne de référence (B) et sont dirigés, à partir de côtés opposés contre cette dernière, et que cette ligne de référence s'étend transversalement par rapport à l'axe longitudinal (L) du boîtier de luminaire.

6. Boîtier de luminaire selon la revendication 5, caractérisé par le fait que la languette (22.1) de la fente d'enfichage, se situe entre le bec d'encliquetage (21.1) et la patte (23.1).

7. Boîtier de luminaire avec un premier élément de boîtier (1,1.1) en forme de cuvette et avec un second élément de boîtier (2,2.1) fermant du côté frontal le premier élément de boîtier, les éléments de boîtier étant reliés entre eux par des liaisons à enfichage et à verrouillage, et que le boîtier comporte un bord de boîtier (16.1) (26.1) qui entoure une ouverture de sortie de la lumière, en particulier selon l'une des revendications 1 à 6, caractérisé par le fait,
que les deux éléments de boîtier (1.1), (2.1) qui sont en aboutement au niveau d'un sommet du boîtier présentent dans des bandes marginales superposées une ouverture cunéiforme (15.1) ou des pattes de liaison cunéiformes (24.1),
que le premier élément de boîtier (1.1) présente l'ouverture (15.1) avec un bord oblique (151.1) qui forme, avec l'axe longitudinal de cet élément de boîtier (1.1) un angle entre arêtes (a) dont le sommet est dirigé vers l'extrémité frontale du bord du boîtier (16.1) du premier élément de boîtier (1.1),
que la patte de liaison (24.1) est située sur le second élément de boîtier (2.1) et présente également un bord oblique (241.1) qui forme avec l'axe longitudinal du premier élément de boîtier (1.1) un angle entre bords (ß) dont le sommet est dirigé vers l'extrémité frontale du bord de boîtier (16.1) du premier élément de boîtier (1.1),
que l'angle cunéiforme (β) du bord oblique (241.1) de la patte de liaison (24.1) est supérieur à l'angle cunéiforme (a) du bord oblique (151.1) de l'ouverture (15.1) et que la patte de liaison (24.1) du second élément de boîtier est repliée pour se situer dans l'ouverture (15.1) du premier élément de boîtier et prend ainsi appui. par son bord oblique (241.1), contre le bord oblique (151.1) de l'ouverture (15.1).
